# EUROPÄISCHE PATENTSCHRIFT

(11) **EP 1 140 693 B1**
(45) Veröffentlichungstag und Bekanntmachung des Hinweises auf die Patenterteilung: **12.11.2003**
(21) Anmeldenummer: 99952397.0
(22) Anmeldetag: 13.08.1999
(51) Int. Cl.: B68B 1/06

(54) **PFERDETRENSENGEBISS MIT ZWEI SEITLICHEN RINGEN UND EINEM BÜGEL**
SNAFFLE BIT WITH TWO SIDE RINGS AND A SHACKLE
MORS DE FILET COMPORTANT DEUX ANNEAUX LATERAUX ET UN CANON

(30) Priorität: 16.12.1998 DE 19858132
(43) Veröffentlichungstag der Anmeldung: 10.10.2001
(73) Patentinhaber: HERM. SPRENGER GmbH & Co. KG, D-58644 Iserlohn (DE)
(72) Erfinder: SPRENGER, Peter, D-58638 Iserlohn (DE); VÖLLMECKE, Valentin, D-58640 Iserlohn (DE); BAUMANN, Heinz, D-58640 Iserlohn (DE)
(74) Vertreter: Bauer, Wulf, Dr.
(86) Internationale Anmeldenummer: DE9902545
(87) Internationale Veröffentlichungsnummer: WO00035804

(56) Entgegenhaltungen:
- DE-C- 36 284
- DE-C- 121 080

## Beschreibung

Die Erfindung bezieht sich auf ein Pferdetrensengebiß mit zwei seitlichen Ringen und einem zwischen diesen Ringen angeordneten Bügel, der einerseits mindestens ein Gelenk hat und andererseits zwei Seitenabschnitte aufweist, wobei in dem von dem mindestens einen Gelenk entfernten Ende jedes der Seitenabschnitte eine Bohrung für die frei bewegliche Aufnahme jeweils eines der Ringe ausgebildet ist.

Ein derartiges Pferdetrensengebiß ist bekannt aus der europäischen Patentschrift EP-A-0 17 959. Dieses Pferdetrensengebiß hat sich grundsätzlich sehr bewährt. Weiterhin wird Bezug genommen auf die in dieser europäischen Patentschrift aufgeführten, vorbekannten Pferdetrensengebisse, insbesondere nach der US-A-4,005,564; GB-A-7712/1914; GB-A-65/1913 und DE-C-194 071.

Insbesondere bewährt hat sich bei der Ausbildung des vorbekannten Pferdetrensengebisses der eingangs genannten Art, den Bügel glatt, mit fließenden Konturen und ohne Kanten auszubilden und Übergänge zwischen einzelnen Abschnitten des Bügels weich auszuführen. Auch eine Querschnittsverjüngung der Seitenabschnitte von den Ringen nach innen hin hat sich als sehr vorteilhaft herausgestellt und wird beibehalten. Gleiches gilt für die gekrümmte Ausbildung des Bügels, wonach eine die Bohrungen für die frei bewegliche Aufnahme der beiden Ringe verbindende Mittellinie des Bügels nach vorn zum Gaumen des Pferdes hin gebogen verläuft. Dieses Merkmal wird bei dem Gebiß der eingangs genannten Art dadurch erreicht, dass der Bügel mindestens ein Gelenk hat, so dass die gebogene Ausbildung sich einstellen kann.

Gebisse, deren Bügel mit einem Gelenk versehen ist, werden im folgenden auch als "einfach gebrochene" Gebisse bezeichnet, Gebisse mit einem Bügel mit zwei Gelenken als "doppelt gebrochene" Gebisse. Diese beiden Ausführungen des Pferdetrensengebisses der eingangs genannten Art haben bei Reitern eine hohe Anerkennung gefunden.

Die vorliegende Erfindung möchte unter Beibehaltung wesentlicher Merkmale des Pferdetrensengebisses der eingangs genannten Art dieses dahingehend weiterbilden, dass es noch günstiger und vorteilhafter einem Pferd angepaßt ist und in ein Pferdemaul paßt. Bei dem Pferdetrensengebiß der eingangs genannten Art hat es sich nämlich herausgestellt, dass der Druck, der durch Zug an den Zügeln bewirkt wird, nicht immer nur auf die Zunge eines Pferdes wirkt, sondern teilweise auch auf den Gaumen. Gerade ein Druck auf den Gaumen ist aber unerwünscht.

Hier setzt nun die Erfindung ein. Sie hat es sich zur Aufgabe gemacht, das Pferdetrensengebiß der eingangs genannten Art dahingehend weiterzubilden, dass die Paßform für ein Pferd verbessert ist und sich ein Zug an den Zügeln, der über die Ringe cingeleitet wird, im wesentlichen auf die Zunge auswirkt. Dabei soll gewährleistet sein, dass sich das Gebiß möglichst gut der Anatomie eines Pferdemauls anpassen kann.

Ausgehend von dem Pferdetrensengebiß der eingangs genannten Art wird diese Aufgabe dadurch gelöst, dass die Achsen der beiden Bohrungen eine Ebene definieren, die in einem Winkel von 45° ± 20°, vorzugsweise 45° ± 10°, zur Gelenkachse des mindestens einen Gelenks verläuft.

Während bei dem vorbekannten Pferdetrensengebiß die Gelenkachsen der Gelenke des Bügels sich in der Ebene befinden, die durch die Bohrungen für die Ringe definiert ist und von dieser Winkellage der Gelenkachsen nur eine kleine Abweichung aus der Ebene zugelassen ist, geht die Erfindung genau den entgegengesetzten Weg. Sie ordnet bewußt die Gelenkachsen des mindestens einen Gelenks des Bügels in einem Winkel von 45° ± 20° von der Ebene der Bohrungen an. Dadurch erhält das Gebiß eine Gelenkigkeit in einer zweiten Ebene, die im Winkel von 45° zur Ebene der Bohrungen verläuft. Das Gebiß kann sich dadurch räumlich besser einem Pferdemaul anpassen, es hat höhere Freiheitsgrade in der Bewegung als das Pferdetrensengebiß nach dem eingangs genannten Stand der Technik.

Bei Versuchen hat es sich herausgestellt, dass dieses Gebiß eine deutlich verbesserte Paßform hat, verstärkt auf die Zunge eines Pferdes wirkt und sich besser der Anatomie des Pferdemauls anpaßt.

In einer bevorzugten Ausführung ist das erfindungsgemäße Pferdetrensengebiß einfach oder zweifach gebrochen. Zwar kann auch eine Anzahl von Gelenken drei und darüber vorgesehen sein, die bevorzugten Ausführungsformen liegen jedoch bei dem einfach gebrochenen und zweifach gebrochenen Gebiß.

Darüber hinaus hat es sich als sehr vorteilhaft erwiesen, das erfindungsgemäße Gebiß ebenso wie das vorbekannte Gebiß der eingangs genannten Art aus einer hohe Kupfergehalte aufweisenden, dennoch eine hohe mechanische Festigkeit besitzenden Legierung herzustellen, wie sie in der deutschen Patentschrift DE 43 26 550 C1 beschrieben ist.

Die Ausbildung der Gelenke ist grundsätzlich beliebig. Hier kann auf die Ausführungen zurückgegriffen werden, wie sie in der eingangs genannten europäischen Patentschrift, und dem weiteren Stand der Technik beschrieben sind. Insbesondere haben sich aber einfache Ausbildungen der Gelenke bewährt, bei denen die Gelenke im wesentlichen durch das Ineinandergreifen zweier Ringe definiert sind. Derartige Gelenke haben einen größeren Bewegungsspielraum als Gelenke, die durch eine feste Gelenkachse definiert sind, und bei denen die beiden durch die Gelenkachse verbundenen Teilstücke sich nur auf einer Ebene relativ zueinander bewegen können. Bei Ausbildung der Gelenke durch Ringe werden zudem weiche Übergänge erzielt. Es ist eine einfache Herstellung möglich. Die Pflege und Reinigung ist leicht, weil die einzelnen Hohlräume gut zugänglich sind. Darüber hinaus werden zusätzliche Materialien, die das Gelenk gängig machen, nicht benötigt. Schließlich ist ein Einklemmen der Pferdezunge usw. bei dieser Ausbildung der Gelenke nicht zu befürchten.

In einer bevorzugten Ausbildung hat bei einem zweifach gebrochenen Gebiß der Mittenabschnitt zwei zueinander parallele Bohrungen für die Ausbildung der beiden Gelenke des Bügels. Es ist aber durchaus möglich, den Mittenabschnitt mit zwei Bohrungen zu versehen, die um 90° versetzt sind.

Als besonders günstig hat es sich erwiesen, den Mittenabschnitt bei einem zweifach gebrochenen Gebiß möglichst kurz auszuführen. So haben sich Mittenabschnitte mit einer Maximallänge von 4 cm, insbesondere von 3 cm als günstig erwiesen. Bei einfach gebrochenen Gebissen wird ein kurzer mittlerer Bereich ähnlich einem Mittenabschnitt schon dadurch realisiert, dass das dort vorgesehene, einzige Gelenk verdickt gegenüber den angrenzenden Bereichen ausgebildet ist und dabei auch die benötigte Kürze unter 4 bzw. 3, 2 oder unter 1 cm, die eingangs gefordert wurde, erhalten wird.

In einer weiteren, bevorzugten Ausbildung verlaufen die beiden Achsen der Bohrungen für die Ringe bei normaler Auflage des Gebisses auf einer ebenen Fläche nicht parallel zueinander, sie liegen zwar in einer Ebene, schließen aber einen Winkel von kleiner 90° mit der Längsachse des Bügels ein. Sie verlaufen dabei V-förmig zueinander. Dadurch wird je nach Orientierung des Gebisses im Maul eines Pferdes der Druck auf die Zunge verstärkt, wenn die Zügel angezogen werden. Durch die nicht mehr rechtwinklige Ausbildung der Bohrungen wird eine Bewegungskomponente beim Anziehen der Zügel in das Gebiß hineingebracht, die positive Effekte, insbesondere eine deutlich verbesserte Belastung der Zunge, hat.

In der soeben beschriebenen Ausbildung hat es sich als vorteilhaft erwiesen, wenn bei in einem Pferdemaul befindlichem Pferdetrensengebiß die beiden Achsen der Bohrungen sich unterhalb der Zunge des Pferdes, also unterhalb des Kinns schneiden. Dabei setzt die gewünschte positive Belastung der Zunge bevorzugt ein. Es ist aber durchaus möglich, die Bohrungen genau anders herum anzuordnen. Die Anordnung hängt auch von der Winkellage der Hauptgelenkachsen des mindestens einen Gelenks des Bügels ab. In Abstimmung mit diesen Gelenkachsen werden die Bohrungen so schräg ausgeführt, dass die gewünschte positive Belastung der Zunge erreicht wird.

Schließlich hat es sich als vorteilhaft erwiesen, den Mittenabschnitt im Vergleich zu den angrenzenden Seitenabschnitten verdickt auszubilden. Wie beim Stand der Technik verjüngen sich die Seitenabschnitte ausgehend von den Ringen nach innen hin. Im Mittelbereich wird dann wieder eine größere Dicke erreicht. Die geringste Dicke liegt somit zwischen Mittelbereich und den Ringen. Diese Ausbildung ist sowohl bei dem einfach gebrochenen als auch bei den zweifach gebrochenen Gebiß möglich und erwünscht.

Für die gesamte Darstellung der Erfindung gilt, dass mit den Begriffen oben, unten, vorn und hinten Bezug genommen wird auf die Lage des Gebisses in einem Pferdemaul bei normaler Kopfhaltung des Pferdes. Daher bedeutet "oben" der den Ohren des Pferdes benachbarte Bereich, "unten" der Bereich der Maulöffnung, "vorne" der Bereich des Nasenbeins und "hinten" der Bereich des Unterkiefers.

Weitere Vorteile und Merkmale der Erfindung ergeben sich aus den übrigen Ansprüchen sowie der nun folgenden Beschreibung von nicht einschränkend zu verstehenden Ausführungsbeispielen der Erfindung, die unter Bezugnahme auf die Zeichnung im folgenden näher erläutert werden. In der Zeichnung zeigen:
- FIG. 1:: eine Ansicht von hinten auf eine zweifach gebrochene Ausbildung des Pferdetrensengebisses,
- FIG. 2:: eine Ansicht entsprechend Figur 1 für eine einfach gebrochene Ausbildung des Pferdetrensengebisses,
- FIG. 3:: eine um 90° gegenüber der Darstellung in Figur 2 gedrehte Ansicht nur auf den Bügel und damit ohne die Ringe, die Darstellung entspricht einer Sicht von unten auf die entsprechenden Teile der Figur 2 und
- FIG. 4:: eine Darstellung entsprechend Figur 3 für einen einzigen Seitenabschnitt des Gebisses nach Figur 2.

Wie aus den Figuren 1 und 2 ersichtlich ist, hat das Pferdetrensengebiß zwei seitliche Ringe 20, 22 und einen zwischen diesen beiden Ringen 20, 22 angeordneten Bügel 24. Er ist im Ausführungsbeispiel nach Figur 1 zweifach gebrochen, im Ausführungsbeispiel nach den Figuren 2 bis 4 ist er einfach gebrochen. Demgemäß hat das Ausführungsbeispiel nach Figur 1 zwei Gelenke 26, 28, die sich beidseits eines Mittenabschnitts 30 befinden, während bei dem zweiten Ausführungsbeispiel der Bügel ein einziges Gelenk 26 hat.

Der Bügel 24 hat zwei Seitenabschnitte 29, 31. In den Seitenabschnitten sind Bohrungen 32 für die frei bewegliche Aufnahme jeweils eines Ringes 20 bzw. 22 ausgebildet. Auf die Winkellage dieser Bohrungen 32 wird später noch eingegangen. Diese beiden Bohrungen 32 an den freien Endbereichen des Bügels 24 definieren eine Ebene, die in der Darstellung nach den Figuren 1 und 2 mit der Ebene des Blattes zusammenfällt. In der Darstellung nach Figur 3 verläuft diese Ebene senkrecht zur Papierebene.

In den dargestellten Ausführungsbeispielen sind die Gelenke 26, 28 jeweils als mit Spiel ineinandergreifende Ösen ausgeführt, die an den inneren Endbereichen der Seitenabschnitte 29, 31 bzw. bei dem zweifach gebrochenen Gebiß auch am Mittenabschnitt 30 ausgebildet sind. Diese spezielle Ausbildung der Gelenke 26, 28 ermöglicht einen begrenzt dreidimensionalen Bewegungsbereich der so verbundenen Teile. Als Gelenkachse wird die Mitte des zulässigen Gelenksbereichs verstanden. Sie entspricht im wesentlichen der räumlichen Lage einer zentrischen Achse durch eine Öse. Die Gelenkachse ist in Figur 3 strichpunktiert mit 34 dargestellt. Aufgrund der speziellen Ausbildung des Gelenks durch zwei ineinandergreifende Ösen ergibt sich noch eine zweite, hier zu 90° winklig angeordnete Gelenkachse 36. Sie ist in Figur 3 strichpunktiert mit der Linie 36 dargestellt. Beide verlaufen in einem Winkel von 45° zur Ebene der Bohrungen 32 und damit in Figur 3 zur Ebene des Papiers.

In der Ausführung nach Figur 2 bis 4 ist zur besseren Darstellung der freie Innenquerschnitt des Lochs jeder Öse relativ groß im Vergleich zum Querschnitt des Rings, der die Öse bildet, ausgeführt, so dass z. B. auch in Längsrichtung der Seitenabschnitte 29, 31 die Gelenke 26, ein großes Spiel haben. Dadurch wird die Darstellung besser verständlich. In der praktischen Ausführung sind die Freiräume jedoch kleiner. Der Ringquerschnitt füllt mindestens die Hälfte des Ösenlochs, vorzugsweise mehr aus, wie dies auch aus Figur 1 ersichtlich ist. In einer bevorzugten Ausführung ist der Ringquerschnitt größer als 70 % des freien Querschnitts des Ösenlochs, 80 % sind ebenfalls möglich, genauso 90 %.

In der Ausbildung nach Figur 1 hat der Mittenabschnitt 30 zwei parallel zueinander verlaufende Gelenkbohrungen 38, 40. In einer anderen Ausbildung können diese Gelenkbohrungen auch um 90° gegeneinander versetzt sein. In der Darstellung nach Figur 1 haben diese beiden Bohrungen einen relativ kurzen Abstand voneinander, er liegt beispielsweise zwischen 2 und 3 cm. Dadurch wird der gesamte Mittenabschnitt 30 recht kurz, er ist maximal 4 cm lang, vorzugsweise ist er maximal 3 cm lang. Er ist deutlich gegenüber dem angrenzenden Bereich der Seitenabschnitte verdickt, so dass die schon erwähnte größere Querschnittsabmessung in der Mitte des Bügels 24 erreicht wird. Symmetrisch zu beiden Seiten verringert sich die Querschnittsabmessung des Bügels 24 in beiden Ausführungsbeispielen, um dann wieder im Bereich der Bohrung 32 zu einer Dicke anzusteigen, die etwa mit der Dicke in der Mitte vergleichbar ist.

Der Mittenabschnitt 30 ist in Figur 1 etwa olivenförmig ausgeführt. Er kann auch anders ausgeführt sein, beispielsweise als eine Scheibe, an der seitlich zwei Ösen axial vorspringen, als eine Rolle, als ein eher kugelförmiges Gebilde usw..

Wie insbesondere aus den Figuren 3 und 4 ersichtlich ist, sind die Seitenabschnitte gekrümmt. Dies ist insbesondere aus Figur 4 zu entnehmen, dort ist sichtbar, dass der gesamte Mittenabschnitt 30 auf einem leichten Bogen liegt. Die Bogenform ist so gewählt, dass im Pferdemaul die Mitte des Bügels 24 weiter nach unten ragt als die restlichen Teile des Bügels.

Wie insbesondere aus Figur 2 ersichtlich ist, verlaufen die beiden Bohrungen 32 jeweils nicht im rechten Winkel zur Längsrichtung der Seitenabschnitte, sondern in einem Winkel beta, der ungleich 90° ist, insbesondere in einem Winkel von β = 60 bis 85°. Aus Figur 2 ist dies ersichtlich. Figur 2 zeigt, dass die Bohrungen 32 die freien, äußeren Enden der Seitenabschnitte schräg durchsetzen, mit 42 sind die Achsen der Bohrungen 32 strichpunktiert dargestellt. 44 ist eine ebenfalls strichpunktierte, gerade Verbindungslinie durch die freien Endbereiche der Seitenabschnitte. Die strichpunktierte Gerade 46 ist eine Parallele zur Gerade 44 und wurde eingezeichnet, um die Schnittwinkel zu den Achsen 42 besser darstellen zu können. Aus Figur 2 ist ersichtlich, dass die Achsen 42 in einem Winkel β von etwa 82° zur Geraden 46 verlaufen. Dabei schneiden sich die beiden Achsen 42 hinten. Es ist zu erkennen, dass die Anordnung abgesehen von der konkreten Ausbildung des Gelenks klappsymmetrisch zu einer Mittellinie ist.

Im Gegensatz zu dem Pferdetrensengebiß nach dem Stand der Technik hat das Pferdetrensengebiß nach der Erfindung eine Seite, die üblicherweise vorn liegen sollte. Sie ist in den Figuren 1 und 2 mit dem Pfeil 48 gekennzeichnet. Bei praktisch ausgebildeten Gebissen sind die entsprechenden Flächen mindestens eines Abschnitts, beispielsweise eines Seitenabschnitts, entsprechend gekennzeichnet, beispielsweise mit "vorn".

Das Gebiß der vorbekannten Art befindet sich je nach Konstruktion entweder nur bei losem oder nur bei angenommenem Zügel in günstiger Position in der Maulhöhle des Pferdes. Die Verbesserung besteht darin, daß das neue Gebiß sowohl bei losem als auch bei angenommenem Zügel den Raumverhältnissen in der Maulhöhle des Pferdes gleichmäßig angepaßt ist.

Vorteilhafterweise hat der Mittenabschnitt 30 zwei Bohrungen 38, 40, deren Mittellinien einen Abstand unter 2,5 cm, vorzugsweise unter 2 cm haben.

Vorzugsweise sind das mindestens eine Gelenk 26, 28 und alle weiteren Gelenke 26, 28 als mit Spiel ineinandergreifende Ösen an den Endbereichen der Seitenabschnitte bzw. der Mittenabschnitte 30 ausgebildet.

## Patentansprüche

1. Pferdetrensengebiß mit zwei seitlichen Ringen (20, 22) und einem zwischen diesen Ringen (20, 22) angeordneten Bügel (24), der einerseits mindestens ein Gelenk (26, 28) hat und andererseits zwei Seitenabschnitte aufweist, wobei jeder Seitenabschnitt ein von dem Gelenk (26, 28) entferntes Ende hat und in diesem Ende der Seitenabschnitte (29, 31) jeweils eine Bohrung (32) für die frei bewegliche Aufnahme jeweils eines der Ringe (20, 22) ausgebildet ist, **dadurch gekennzeichnet, dass** die Achsen (42) der beiden Bohrungen (32) eine Ebene definieren, die in einem Winkel von 45° ± 20° zur Gelenkachse (34, 36) des mindestens einen Gelenks (26, 28) verläuft, vorzugsweise dass die Achsen (42) der beiden Bohrungen (32) eine Ebene definieren, die in einem Winkel von 45° ± 10° zur Gelenkachse (34, 36) des mindestens einen Gelenks (26, 28) verläuft.

2. Pferdetrensengebiß nach Anspruch 1, **dadurch gekennzeichnet, dass** mehr als ein Gelenk (26, 28) vorgesehen ist, und dass die Gelenkachsen (34, 36) der Gelenke (26, 28) zueinander parallel verlaufen.

3. Pferdetrensengebiß nach Anspruch 1, **dadurch gekennzeichnet, dass** der Bügel (24) einen Mittenabschnitt (30) hat, der maximal zwei Gelenke (26, 28) aufweist.

4. Pferdetrensengebiß nach Anspruch 3, **dadurch gekennzeichnet, dass** der Mittenabschnitt (30) zwei zueinander parallele Gelenkbohrungen (38, 40) für die Ausbildung der zwei Gelenke (26, 28) hat.

5. Pferdetrensengebiß nach Anspruch 3, **dadurch gekennzeichnet, dass** der Mittenabschnitt (30) maximal 4 cm lang ist, insbesondere dass der Mittenabschnitt (30) maximal 3 cm lang ist.

6. Pferdetrensengebiß nach Anspruch 3, **dadurch gekennzeichnet, dass** der Mittenabschnitt (30) zwei Bohrungen (38, 40) hat, deren Mittellinien einen Abstand unter 2,5 cm haben, vorzugsweise einen Abstand unter 2 cm haben.

7. Pferdetrensengebiß nach Anspruch 1, **dadurch gekennzeichnet, dass** das mindestens eine Gelenk (26, 28) und alle weiteren Gelenke (26, 28) als mit Spiel ineinandergreifende Ösen an den Endbereichen der Seitenabschnitte bzw. der Mittenabschnitte (30) ausgebildet sind.

8. Pferdetrensengebiß nach Anspruch 1, **dadurch gekennzeichnet, dass** bei gestrecktem Bügel (24) und in der Ebene der beiden Achsen (42) der Bohrungen (32) jede dieser Achsen (42) der beiden Bohrungen (32) einen Winkel kleiner 90° mit der Längsachse des Bügels (24) bildet, insbesondere einen Winkel von 60° bis 85° einschließt, und dass die beiden Achsen (42) der Bohrungen (32) denselben Winkel mit der Längsachse einschließen.

9. Pferdetrensengebiß nach Anspruch 8, **dadurch gekennzeichnet, dass** bei in einem Pferdemaul befindlichem Pferdetrensengebiß sich die Achsen (42) der beiden Bohrungen (32) unterhalb der Zunge des Pferdes schneiden.

10. Pferdetrensengebiß nach Anspruch 3, **dadurch gekennzeichnet, dass** der Mittenabschnitt (30) im Vergleich zu den angrenzenden Bereichen der Seitenabschnitte (29, 31) verdickt ausgebildet ist.

## Claims

1. A snaffle bit for a horse with two side rings (20, 22) and one shackle (24) arranged between said rings (20, 22), said shackle having at least one joint (26, 28) on the one hand and being provided on the other hand with two side portions, each side portion has an end that is remote from the at least one joint (26, 28), a bore (32) being provided in the end of each of the side portions (29, 31), said bore receiving a respective one of the rings (20, 22) in such a manner as to allow said ring to move freely, **characterized in that** the axes (42) of the two bores (32) define a plane that is inclined at an angle of 45° ± 20°, preferably of 45° ± 10°, to the articulation axis (34, 36) of the at least one joint (26, 28).

2. A snaffle bit as defined in claim 1, **characterized in that** more than one joint (26, 28) is provided, and **in that** the articulation axes (34, 36) of the joints (26, 28) are parallel to each other.

3. A snaffle bit as defined in claim 1, **characterized in that** the shackle (24) is provided with a central portion (30) which has two joints (26, 28) at the most.

4. A snaffle bit as defined in claim 3, **characterized in that** the central portion (30) has two paralleled joint bores (38, 40) for forming the two joints (26, 28).

5. A snaffle bit as defined in claim 3, **characterized in that** the central portion (30) is a maximum of 4 cm in length, more specifically a maximum of 3 cm in length.

6. A snaffle bit as defined in claim 3, **characterized in that** the central portion (30) has two bores (38, 40), the median lines of which are less than 2,5 cm, preferably less than 2 cm apart.

7. A snaffle bit as defined in claim 1, **characterized in that** the at least one joint (26, 28) and all the other joints (26, 28) are designed as eyes that interlock with play and are provided at the end regions of the side portions or of the central portions (30).

8. A snaffle bit as defined in claim 1, **characterized in that**, when the shackle (24) is stretched, each of the two axes (42) of the two bores (32) makes an angle of less than 90°, preferably an angle of between 60° and 85° with the longitudinal axis of the shackle (24) in the plane of the two axes (42) of the bores (32) and **in that** the two axes (42) of the bores (32) are positioned at the same angle to the longitudinal axis.

9. A snaffle bit as defined in claim 8, **characterized in that**, when a snaffle bit for a horse is placed in a horse's mouth, the axes (42) of the two bores (32) intersect underneath the horse's tongue.

10. A snaffle bit as defined in claim 3, **characterized in that** the central portion (30) is thicker than the adjacent regions of the side portions (29, 31).

## Revendications

1. Mors de filet pour chevaux comportant deux anneaux latéraux (20, 22) et un canon (24) qui est disposé entre ces anneaux (20, 22) et qui, d'un côté, présente au moins une articulation (26, 28) et, de l'autre côté, deux tronçons latéraux, chaque tronçon latéral présentant une extrémité éloignée de l'articulation (26, 28) et dans cette extrémité des tronçons latéraux (29, 31) étant réalisé respectivement un perçage (32) qui reçoit respectivement un des anneaux (20, 22) de manière à ce que celui-ci soit libre en mouvement, **caractérisé par le fait que** les axes (42) des deux perçages (32) définissent un plan qui s'étend à un angle de 45° ± 20° par rapport à l'axe d'articulation (34, 36) de ladite au moins une articulation (26, 28), de préférence que les axes (42) des deux perçages (32) définissent un plan qui s'étend à un angle de 45° ± 10° par rapport à l'axe d'articulation (34, 36) de ladite au moins une articulation (26, 28).

2. Mors de filet pour chevaux selon la revendication 1, **caractérisé par le fait que** l'on prévoit plus d'une articulation (26, 28), et que les axes d'articulation (34, 36) des articulations (26, 28) s'étendent parallèlement l'un à l'autre.

3. Mors de filet pour chevaux selon la revendication 1, **caractérisé par le fait que** le canon (24) a un tronçon central (30) qui présente deux articulations (26, 28) au maximum.

4. Mors de filet pour chevaux selon la revendication 3, **caractérisé par le fait que** ledit tronçon central (30) présente deux perçages d'articulation (38, 40) parallèles l'un à l'autre, pour former les deux articulations (26, 28).

5. Mors de filet pour chevaux selon la revendication 3, **caractérisé par le fait que** le tronçon central (30) présente une longueur de 4 cm au maximum, en particulier que le tronçon central (30) présente une longueur de 3 cm au maximum.

6. Mors de filet pour chevaux selon la revendication 3, **caractérisé par le fait que** le tronçon central (30) présente deux perçages (38, 40) dont les lignes médianes ont une distance inférieure à 2,5 cm, de préférence une distance inférieure à 2 cm.

7. Mors de filet pour chevaux selon la revendication 1, **caractérisé par le fait que** ladite au moins une articulation (26, 28) et toutes les autres articulations (26, 28) sont réalisées comme oeillets se prenant l'un dans l'autre avec jeu, prévus sur les zones d'extrémité des tronçons latéraux ou bien des tronçons centraux (30).

8. Mors de filet pour chevaux selon la revendication 1, **caractérisé par le fait que**, lorsque le canon (24) est tendu et dans le plan des deux axes (42) des perçages (32), chacun de ces axes (42) des deux perçages (32) forme un angle inférieur à 90°, en particulier un angle compris entre 60° et 85°, avec l'axe longitudinal du canon (24), et que les deux axes (42) des perçages (32) sont positionnés au même angle par rapport à l'axe longitudinal.

9. Mors de filet pour chevaux selon la revendication 8, **caractérisé par le fait que**, lorsqu'un mors de filet pour chevaux se trouve dans la bouche d'un cheval, les axes (42) des deux perçages (32) se coupent au-dessous de la langue du cheval.

10. Mors de filet pour chevaux selon la revendication 3, **caractérisé par le fait que** le tronçon central (30) est réalisé de manière à être plus épais que les zones adjacentes des tronçons latéraux (29, 31).
